# EUROPÄISCHE PATENTSCHRIFT

(11) **EP 0 299 447 B1**
(45) Veröffentlichungstag und Bekanntmachung des Hinweises auf die Patenterteilung: **30.09.1992**
(21) Anmeldenummer: 88111200.7
(22) Anmeldetag: 13.07.1988
(51) Int. Cl.: A47F 5/01

(54) **Turmartiger Displayständer für Waren**
Tower-shaped display device for goods
Tour présentoir pour marchandises

(30) Priorität: 14.07.1987 DE 8709666 U
(43) Veröffentlichungstag der Anmeldung: 18.01.1989
(73) Patentinhaber: KOORDINATOR ENTWICKLUNGSGESELLSCHAFT ETABLISSEMENT, FL-9490 Vaduz (LI)
(72) Erfinder: Kandre, Viktor, S-79400 Orsa (SE)
(74) Vertreter: Fuchs Mehler Weiss

(56) Entgegenhaltungen:
- FR-A- 438 834
- GB-A- 1 483 056
- GB-A- 1 598 439
- US-A- 2 926 788

## Beschreibung

Die Erfindung betrifft einen turmartigen Displayständer für Waren mit im wesentlichen rechteckigen Grundriß und einem Gestell mit regalartigen Warenträgern, dessen vier Seiten in gleicher Weise in senkrechter Richtung jeweils in eine bis in einen der Eckbereiche des Ständers reichende und am Gestell befestigte Seitenwandfläche und in einen daneben angeordneten, offenen Seitenabschnitt zum Einführen der Waren und zu deren Anordnung auf den Warenträgern unterteilt ist, wobei jeweils die Seitenwandflächen einer Seite die seitliche Begrenzung des offenen Seitenwandabschnittes der um 90° versetzten Seite bildet.

Eine Vielzahl von Waren, insbesondere Waren, welche in Kartons verpackt sind, sind in den üblichen Regalen der Handelseinrichtungen übereinandergestapelt, ohne daß sogleich erkennbar ist, um welche Waren es sich handelt. Außerdem mangelt es derartigen Trägerregalen an äußerer Attraktivität und der entsprechenden Möglichkeit, Werbung für den betreffenden zu verkaufenden Artikel zu betreiben. Eine körperliche Ausstellung des zu verkaufenden Artikels als Musterexemplar erfolgt meist an anderer Stelle.

Es sind aber auch Displayständer bekannt, in die die Waren auf unterschiedliche Weise eingebracht oder einsortiert sind. So ist aus der FR-A-438,834 ein regalartiger Displayständer für Waren mit rechteckigem Grundriß bekannt. Dieser Displayständer besitzt pro Warenträger vier Warenträgerelemente, die durch rechteckige Bodenplatten gebildet werden, die jeweils zwei 90° zueinander versetzt sind, wobei diese an jeweils zwei 90° zueinanderliegenden Seitenkanten von vertikalen Platten getrennt sind.

Die Warenträger werden durch acht außenliegende Trägerstützen und einem zentralen Mittelpfosten gehalten und mit diesen befestigt und damit der Displayständer stabilisiert.

Die bauliche konstruktive Ausführung des bekannten Displayständers ist sehr materialaufwendig und daher sehr kostenintensiv. Da keine geschlossenen Seitenflächen vorhanden sind, läßt diese Ausbildung des Displayständers keine Werbemaßnahmen zu.

Daher besteht die Aufgabe der Erfindung darin, einen turmartigen Displayständer für Waren zu schaffen, der eine selbständige Einheit bildet und an dessen Sichtflächen die Waren, die Warenverpackung und andere Werbemittel übersichtlich und in optisch ansprechender Form angeordnet werden können.

Erfindungsgemäß wird die Aufgabe dadurch gelöst, daß jeder Warenträger aus vier Warenträgerelementen besteht, die jedes die Grundform eines ungleichmäßigen Vierecks haben und an ihren gegenseitigen Berührungspunkten miteinander verbunden sind, wobei jeweils an einer äußeren Seite dieser Vierecke eine der Seitenflächen befestigt ist, und daß neben vier mit den Warenträgerelementen im jeweils äußeren Bereich der Seitenflächen verbundenen, vertikalen Trägerrohren vier weitere Trägerrohre vorgesehen sind, die mit den Warenträgerelementen im Bereich von deren Berührungspunkten verbunden sind und jeweils die seitliche und hintere Begrenzung der angrenzenden Wareneinschubabschnitte bilden. Bevorzugterweise sind die Ecken der Warenträgerelemente abgerundet.

Darüberhinaus sind die Warenträgerelemente an ihren Berührungspunkten durch Verbindungselemente verbunden.

Durch die Teilung einer Seite in einen offenen Seitenabschnitt und eine daneben angeordnete Seitenwandfläche ist es möglich, unmittelbar neben den in der Warenträgerseite gestapelten Waren bzw. Warenverpackungen auf der Verdeckplatte der Seitenwandfläche ein Musterexemplar der angebotenen Ware anzubringen und mit weiteren Informationen zu versehen.

Da der Displayständer als selbständige Einheit ausgebildet ist und sich die vier Seiten um seinen gesamten rechteckigen Querschnitt verteilen, kann der Displayständer in besonders geeigneter Weise als Angebotsträger für einen bestimmten Warenartikel benutzt werden, der in einer Vielzahl von Ausführungsmöglichkeiten, beispielsweise durch unterschiedliche Farbgebung, angeboten wird.

Wahlweise kann der Displayständer einen Dachaufsatz aufweisen, der unterschiedliche Formen haben kann. Dieser Dachaufsatz kann als Werbeträger beispielsweise für die Herstellerfirma bzw. für die angebotene Ware selbst verwendet werden.

Die Erfindung soll an einem Ausführungsbeispiel näher erläutert werden. Dabei zeigt in den Zeichnungen die
- Fig. 1: die perspektivische Darstellung eines kompletten Displayständers mit spitzdachförmigem Aufsatz, und
- Fig. 2: die Ansicht eines Displayständers von unten.

Der Displayständer besteht aus einem Gerüst, das einen rechteckigen Grundquerschnitt, wie er aus Fig. 2 zu erkennen ist, aufweist. Der Displayständer weist vier Seiten 1 auf. Jede Seite 1 ist in einen offenen Seitenabschnitt 2 und eine daneben angeordnete Seitenwandfläche 3 unterteilt, wobei die Seitenwandfläche 3 durch eine Verdeckplatte 4 gebildet wird. Das Material der Verdeckplatte 4 besteht vorzugsweise aus Holz, Metall oder einem Kunststoff.

Der Displayständer enthält eine Anzahl von übereinander angeordneten Warenträgern 5, die noch näher beschrieben werden, wobei mindestens zwei, vorzugsweise jedoch drei übereinander angeordnete Warenträger 5 in dem Gerüst des Displayständers angeordnet sind.

Jede Verdeckplatte 4 bildet die seitliche Begrenzung für die jeweils rechtwinklig dazu angeordnete Seitenfläche 1 bzw. Warenträgerseite 2. Die Verdeckplatte 4 reicht mit ihrer äußeren Längsseite und der Warenträger 5 mit seinem äußersten Ende nicht bis in den jeweiligen Eckpunkt des Rechteckes des Displayständers. Beim Blick auf die Sichtfläche 1 können dadurch auch die in dem rechtwinklig dazu angeordneten offenen Seitenabschnitt 2 befindlichen Warenverpackungen 6, die in Strichpunktlinien dargestellt sind, visuell erfaßt werden. Außerdem ist dadurch eine einfachere Entnahme einer Ware bzw. einer Warenverpackung 6 möglich.

Die jeweils entgegengesetzt zu den offenen Seitenabschnitten 2 weisenden äußeren Seiten der Verdeckplatten 4 werden jeweils durch vertikale Trägerrohre 7 begrenzt, deren untere Enden Füße bilden, die den Displayständer tragen. Diese Trägerrohre 7 bestehen vorzugsweise aus Stahl oder Leichtmetall.

Ein Warenträger 5 besteht vorzugsweise aus vier Warenträgerelementen 8, wobei jedes Warenträgerelement 8 die Grundform eines ungleichmäßigen Vierecks gemäß Fig. 2 aufweist. Die Ecken des ungleichmäßigen Vierecks des Warenträgerelementes 8 sind dabei abgerundet. Die vier Warenträgerelemente 8 sind an ihren Berührungspunkten durch Verbindungselemente 9, wie Schrauben, Schweißen oder Nieten, miteinander verbunden.

Die Warenträger 5 sind in horizontaler Ebene in das Gerüst des Displayständers derart eingebracht, daß diese mit den Trägerrohren 7 an ihren äußeren Enden vorzugsweise durch Schweißen verbunden sind. In vorteilhafter Ausbildung sind die äußeren Seiten der Warenträgerelemente 8 mit der jeweils zugehörigen Verdeckplatte 4 mittels Schraub- oder anderen geeigneten Verbindungen 10 verbunden.

Weiterhin sind vertikale Trägerrohre 11 vorhanden, die in unmittelbarer Nähe der Verbindungselemente 9 mit den Warenträgerelementen 8 verbunden sind, wobei diese an den innersten Berührungspunkten der einzelnen Warenträgerelemente 8 angeordnet sind.

Diese vertikalen Trägerrohre 11 bilden gleichzeitig die Anschläge bzw. Begrenzungen für die in die offenen Seitenabschnitte 2 eingeführten Warenverpackungen 6, sowohl als Seitenanschlag, als auch als Stirnseitenanschlag für die Warenverpackungen 6 der um 90° zur anderen Warenverpackung 6 gedrehten Seite.

Auf den verschiedenen Warenträgern 5 sind nun die Waren bzw. Warenverpackungen 6, in den Zeichnungen mit Strichpunktlinien dargestellt, allseitig in die Warenträgerseite 2 gestapelt.

Die Verdeckplatte 4 kann dabei als Werbeträger bzw. als Warenmusterträger verwendet werden, wobei vorzugsweise jedem Warenträgerelement 8 eine Werbe-bzw. Musterfläche 12 zugeordnet ist.

Zusätzlich ist der Displayständer mit einem Dachaufsatz 13 versehen. Dieser kann gemäß Fig. 1 spitzdachförmig oder entsprechend -..-Linie flachdachförmig ausgebildet sein. Jedoch auch andere Ausführungen, wie die Satteldach- oder Giebeldachform sind möglich. Dieser Dachaufsatz 13 kann ebenfalls als Werbeträger verwendet werden.

An einem Displayständer der erfindungsgemäßen Ausführung kann ein leichter Überblick über die angebotenen Waren, insbesondere bei einer Vielfalt von Ausführungen eines bestimmten Warentyps, gewonnen werden. Der erfindungsgemäße Displayständer bildet eine selbständige Einheit mit einem optisch ansprechenden Äußeren.

## Patentansprüche

1. Turmartiger Displayständer für Waren mit im wesentlichen rechteckigen Grundriß und einem Gestell mit regalartigen Warenträgern (5), dessen vier Seiten (1) in gleicher Weise in senkrechter Richtung jeweils in eine bis in einen der Eckbereiche des Ständers reichende und am Gestell (5,7,8) befestigte Seitenwandfläche (3,4) und in einen daneben angeordneten, offenen Seitenabschnitt (2) zum Einführen der Waren (6) und zu deren Anordnung auf den Warenträgern (5) unterteilt ist, wobei jeweils die Seitenwandflächen (3,4) einer Seite (1) die seitliche Begrenzung des offenen Seitenwandabschnittes der um 90° versetzten Seite (1) bildet, dadurch gekennzeichnet, daß jeder Warenträger (5) aus vier Warenträgerelementen (8) besteht, die jedes die Grundform eines ungleichmäßigen Vierecks haben und an ihren gegenseitigen Berührungspunkten miteinander verbunden sind, wobei jeweils an einer äußeren Seite dieser Vierecke eine der Seitenflächen (3,4) befestigt ist, und daß neben vier mit den Warenträgerelementen (8) im jeweils äußeren Bereich der Seitenflächen (3,4) verbundenen, vertikalen Trägerrohren (7) vier weitere Trägerrohre (11) vorgesehen sind, die mit den Warenträgerelementen (8) im Bereich von deren Berührungspunkten (9) verbunden sind und jeweils die seitliche und hintere Begrenzung der angrenzenden Wareneinschubabschnitte bilden.

2. Turmartiger Displayständer nach Anspruch 1, dadurch gekennzeichnet, daß die Ecken der Warenträgerelemente (8) abgerundet sind.

3. Turmartiger Displayständer nach einem der Ansprüche 1 und 2, dadurch gekennzeichnet, daß die Warenträgerelemente (8) an ihren Berührungspunkten durch Verbindungselemente (9) verbunden sind.

4. Turmartiger Displayständer nach einem der Ansprüche 1-3, dadurch gekennzeichnet, daß er einen Dachaufsatz (13) aufweist, der flachdachförmig, giebeldachförmig, satteldachförmig oder spitzdachförmig ausgebildet ist.

5. Turmartiger Displayständer nach einem der Ansprüche 1-4, dadurch gekennzeichnet, daß die Seitenwandflächen (3, 4) und gegebenenfalls der Dachaufsatz als Werbeträger bzw. als Musterträger (12) verwendbar sind.

## Claims

1. A tower-type display stand for goods, with a substantially rectangular ground plan and a frame with shelf-type goods carriers (5), each of the four sides (1) of which is subdivided in the same way in the vertical direction into a side wall (3, 4) reaching into one of the corner areas of the stand and fastened to the frame (5, 7, 8) and into an open side section (2) arranged adjacent thereto for insertion of the goods (6) and for their arrangement on the goods carriers (5), each of the side wall faces (3, 4) of a side (1) forming the lateral boundary of the open side wall section of the side (1) staggered by 90°, characterized in that each goods carrier (5) consists of four goods carrying elements (8), which each have the basic form of an irregular quadrilateral and are connected together at their mutual contact points, one of the side faces (3, 4) being attached to each of the outer sides of this quadrilateral, and in that in addition to four vertical carrier tubes (7) connected with the goods carrier elements (8) in the outer areas of the side faces (3, 4) there are provided four further carrier tubes (11), which are connected with the goods carrier elements (8) in the area of their contact points (9) and each form the lateral and rear boundary of the adjacent goods insertion sections.

2. A tower-type display stand according to claim 1, characterized in that the corners of the goods carrier elements (8) are rounded.

3. A tower-type display stand according to either one of claims 1 and 2, characterized in that the goods carrier elements (8) are connected at their contact points by connecting elements (9).

4. A tower-type display stand according to any one of claims 1 to 3, characterized in that it comprises a roof (13), which is constructed to be in the form of a flat roof, a gable roof, a double pitch roof or a pointed roof.

5. A tower-type display stand according to any one of claims 1 to 4, characterized in that the side wall faces (3, 4) and optionally the roof can be used as advertising carriers or as sample carriers (12).

## Revendications

1. Présentoir à produits, en forme de tourelle, ayant une coupe horizontale sensiblement rectangulaire et un bâti comportant des supports à produits (5) du genre rayonnages, dont les quatre côtés (1) sont subdivisés de manière identique en sens vertical, respectivement en une paroi latérale (3, 4) qui s'étend jusque dans un des coins du présentoir et est fixée au bâti (5, 7, 8), et en une partie latérale ouverte (2) qui lui est contiguë pour introduire las produits et les disposer sur les supports à produits (5), les parois latérales (3, 4) d'un côté (1) formant respectivement la délimitation latérale de la partie latérale ouverte du côté (1) décalé de 90°, caractérisé en ce que chaque support à produits (5) sa compose de quatre modules (8) de support à produits qui présentent chacun la forme de base d'un quadrilatère irrégulier et qui sont raccordés entre eux au niveau de leurs points de contact mutuels, une des faces latérales (3, 4) étant fixée à un côté extérieur de ces quadrilatères, et en ce qu'en plus de quatre tubes porteurs (7) verticaux raccordés aux modules (8) du support à produits dans le zone extérieure des faces latérales (3, 4), quatre autres tubes porteurs (11) raccordés aux modules (8) du support à produits dans la zone de leurs points de contacts et qui forment la délimitation respectivement latérale et arrière des compartiments de produits voisins, sont prévus.

2. Présentoir en forme de tourelle suivant la revendication 1, caractérisé en ce que les angles des modules (8) du support à produits sont arrondis.

3. Présentoir en forme de tourelle suivant l'une des revendications 1 et 2, caractérisé en ce que les modules (8) du support à produits sont raccordés au niveau de leurs points de contact par des organes de liaison (9).

4. Présentoir en forme de tourelle suivant l'une des revendications 1 à 3, caractérisé en ce qu'il présente un chapiteau (13) formant un toit plat, un toit à pignon, un toit à doux versants ou un toit an pointe.

5. Présentoir en forme de tourelle suivant l'une des revendications 1 à 4, caractérisé en ce que les parois latérales (3, 4) et éventuellement le chapiteau peuvent servir de support publicitaire ou de support à échantillons (12).
